# EUROPÄISCHE PATENTSCHRIFT

(11) **EP 2 018 509 B1**
(45) Veröffentlichungstag und Bekanntmachung des Hinweises auf die Patenterteilung: **07.07.2010**
(21) Anmeldenummer: 07724907.6
(22) Anmeldetag: 05.05.2007
(51) Int. Cl.: F41A 7/08, F41A 9/22, F41A 9/40

(54) **FUNKTIONSSTEUERUNG INSBESONDERE FÜR DAS LINEARE ZUFÜHREN EINER MUNITION IN EIN WAFFENROHR**
FUNCTIONAL CONTROL IN PARTICULAR FOR LINEAR FEEDING OF A MUNITION INTO A WEAPON BARREL
COMMANDE DE FONCTION, NOTAMMENT POUR L'ALIMENTATION LINÉAIRE D'UNE MUNITION DANS UN CANON

(30) Priorität: 12.05.2006 DE 102006022622
(43) Veröffentlichungstag der Anmeldung: 28.01.2009
(73) Patentinhaber: Rheinmetall Waffe Munition GmbH, 29345 Unterlüss (DE)
(72) Erfinder: SCHNEIDER, Hubert, 78661 Dietingen (DE); BANTLE, Patrick, 78713 Waldmössingen (DE); BUHL, Rainer, 72175 Dornhan-Weiden (DE)
(74) Vertreter: Dietrich, Barbara
(86) Internationale Anmeldenummer: PCT/EP2007/003983
(87) Internationale Veröffentlichungsnummer: WO 2007/131653

(56) Entgegenhaltungen:
- BE-A- 468 655
- DE-A1- 3 118 383
- DE-A1- 3 712 905
- DE-C- 595 938
- US-A- 4 022 105

## Beschreibung

Bekannt sind eigen angetriebene Maschinenkanonen, so genannte Gasdrucklader, und fremd angetriebene Maschinenkanonen, beispielsweise mit elektrischem Antrieb. Beiden ist es eigen, dass sie zum hochkadenten Verschuss von Munitionen dienen.

Die unter der Bezeichnung Bushmaster bekannte fremd angetriebene Maschinenkanone besitzt als Funktionssteuerung bzw. Antrieb zum Bewegen des Verschlusses und der Munitionszuführung eine umlaufende Kette, was ihr auch den Namen Chain Gun gibt. Notwendige Stillstandzeiten werden durch die Führung der Kette realisiert (US 4,418,607; US 4,481,858; US 4,563,936; US 4,665,793; DE 30 21 200 C).

Auch mit der DE 1 428 652 C wird eine Ladevorrichtung beschrieben, die eine endlose Zugkette aufweist, welche in einer Schleife über Kettenräder läuft. Um zu vermeiden, dass bei einem automatischen Geschütz mit einem hin- und hergehenden Ladeteil für die Patrone das Auswerfen einer Patrone stattfindet, bevor die Ladevorrichtung in ihre Anfangsstellung für den folgenden Ladevorgang zurückgekehrt ist, wird ein schwenkbarer Mitnehmer vorgeschlagen.

Eine andere fremd angetriebene Maschinenkanone mit einem walzengesteuerten Geradezugverschluss beschreibt die DE 32 11 134 C1. Die Funktionssteuerung umfasst zwei gegensinnig drehbare Steuerwalzen mit je einer umfangsseitigen Steuernut (-kurve) zur axialen Hin- und Herbewegung des Verschlusskörpers. Die Steuerwalzen befinden sich im hinteren Bereich des Rohres. Eine derartige Anordnung der Steuerwalze ist auch in der DE 36 27 360 C1 beschrieben.

Eine Ladeeinrichtung für eine automatische Querverschluss- Rohrwaffe ist aus der DE 31 18 383 A1 bekannt. Auch diese Ladeeinrichtung umfasst eine in einem Zubringergehäuse um eine Achse drehbar angeordnete Steuerwalze.

Ein starr verriegelter Geradzugverschluss für eine fremd angetriebene Maschinenwaffe wird mit der DE 36 27 361 C1 publiziert. Für eine Raum sparende und prellfreie Verriegelung wird auch hier eine Steuerwalze vorgeschlagen.

Mit der DE 37 12 905 A1 wird eine Maschinenwaffe beschrieben, die u. a. eine Kurventrommel aufweist, die durch Fremdantrieb betätigt, zur Linearbewegung eines Geradezugverschlusses dient. Die Kurventrommel weist entsprechend eine über den Umfang endlos verlaufende Steuerkurve auf. Auf dem Umfang sind des Weiteren eine kurze radial wirkende Steuerkurve und eine längere axial wirkende Steuerkurve angeordnet.

Bedingt durch Anordnung dieser Zuführungs- Nerschlusseinrichtungen im hinteren Bereich, d.h., hinter der Munitionszuführung und parallel und versetzt zur Rohrseelenachse sind derartige Waffen groß bauend. Dies trifft auch bei gasdruckbetriebenen Maschinenkanonen zu (US 5,370,036).

Mit der der Anmelderin eigenen nicht vorveröffentlichten DE 10 2005 045 824.6 wird eine klein bauende Waffe vorgeschlagen, deren Steuerwalze in der Ebene der Rohrseelenachse eingebunden ist. Die Steuerwalze besitzt einen wenigstens zwei Steuerkurven tragender Steuerkörper. Dabei werden die Kurveninformationen in eine geradlinige Zuführung des Verschlusses umgewandelt. Anwendung findet diese Lösung insbesondere bei Gasdruckladern.

Eine Funktionssteuerung nach dem Oberbegriff des Anspruchs 1 ist in der US 4,022,105 beschrieben.

Die Erfindung stellt sich die Aufgabe, eine einfache Funktionssteuerung aufzuzeigen, die zudem eine klein bauende Waffe / Maschinenkanone ermöglicht.

Gelöst wird die Aufgabe durch die Merkmale des Patentanspruchs 1. Vorteilhafte Ausführungen sind in den Unteransprüchen enthalten.

Der Erfindung liegt die Idee zugrunde, von bekannten Steuertrommeln oder -walzen weg zu einer in der Funktionssteuerung verwendeten Steuerkurve in der vertikalen Ebene hinzukommen. Diese kann dann beispielsweise unterhalb der Verschlusszuführung eingebunden werden. Dabei wird eine zur Funktionssteuerung verwendete Steuerkulisse in die vertikale Ebene parallel zum Weg eines geradlinig zu führenden Verschlusses der Verschlusswaffe eingebunden, welche funktional mit einer so genannten gleichfalls in der vertikalen Ebene liegende Antriebskulisse zum Führen eines mit dem Verschluss verbundenen Mittels zusammenwirkt. Die Antriebskulisse ist in einem bewegbaren Schieber integriert, welcher seinerseits durch einen universell gestaltbaren Antrieb verstellt wird.

Für eine Verriegelung des Verschlusses ist des Weiteren eine Verriegelungskulisse vorgesehen, die bevorzugt zusammen mit der Antriebskulisse in dem bewegbaren Schieber eingebunden ist. In diese Verriegelungskulisse kann ein Bolzen eines vorzugsweise waffenseitig angeordneten Verriegelungsringes eingreifen. Dieser Bolzen bewegt seinerseits dann den Verriegelungsring entsprechend.

Die Steuerkulisse ist waffenseitig fest eingebunden, die Antriebskulisse sowie die Verriegelungskulisse mittels Schieber rück- und vorlauflaufbeweglich gehalten.

Innerhalb der miteinander wirkenden Steuerkulisse und der Antriebskulisse wird als ein Mittel vorzugsweise ein Pleuel oder dergleichen durch die Kulissen und den Schieber entlang dieser Kulissen zwangsgeführt. Mit diesem Pleuel wird der Verschluss hin und her bewegt.

Mit der separaten Verriegelungskulisse kann beim Zuführen des Verschlusses der Verschlussring um den Verschluss gedreht werden, wodurch dieser verriegelt bzw. entriegelt wird. Bevorzugt sind am Verschlussring Warzen angebracht, die ihrerseits um Warzen am Verschluss greifen und diese hintergreifen. Ein derartiger verdrehbarer Verschluss ist beispielsweise aus der der Anmelderin eigenen nicht vorveröffentlichten DE 10 2005 037 131.0 bekannt.

In Weiterführung der Erfindung ist vorgesehen, die Steuerkulisse in eine geteilte Schiene zu integrieren und sie somit mehrteilig, vorzugsweise zweiteilig zu gestalten. Diese Konstruktion ermöglicht die Berücksichtigung der Rücklaufwege der Waffe mit dem Verschluss. Die zweiteilige Schiene überlappt sich vorzugsweise mittig und ist in diesem Bereich gegeneinander mit einem definierbaren Spiel verschiebbar gehalten.

Der Antrieb des Pleuels erfolgt durch den Schieber, welcher beispielsweise mittels einer umlaufenden Kette bewegt wird, wobei andere Arten des Antriebes, wie beispielsweise Pleuelgestänge, Motor etc. alternativ auch möglich sind. Diese Variabilität der Antriebsformen macht das neuartige Führungssystem universell einsetz- und kombinierbar.

Mit der vorliegenden Konstruktion wird in Summe eine Funktionssteuerung vorgeschlagen, die eine klein bauende, universell antreibbare Maschinenkanone insbesondere im Mittelkaliberbereich aber auch im Klein- und Großkaliberbereich aufgezeigt, die auch einen hochkadenten Verschuss der Munition ermöglicht und bei der die vorgegebenen Stillstandszeiten, ein kontinuierlich laufender Antrieb, ein Zeitfenster für die Verriegelung und ein Nachladen auf einfache Art und Weise realisiert werden.

Anhand eines Ausführungsbeispiels mit Zeichnung soll die Erfindung näher erläutert werden, wobei die einzelnen Schritte näher dargestellt werden.

Es zeigt:
- Fig. 1: eine schematisch dargestellte Waffe in einer Ausgangstellung,
- Fig. 2: eine Darstellung in Sicht A-A aus Fig. 1,
- Fig. 3: die Waffe in Zuführstellung,
- Fig. 4: die Waffe in Verschlussstellung,
- Fig. 5: die Waffe in Schussauslösestellung,
- Fig. 6: die Waffe im Rücklauf,
- Fig. 1, 3-6 a: eine Draufsichtdarstellung der einzelnen Stellungen.

In Fig. 1 bis 6 ist schematisch dargestellt eine Waffe 1 mit den zur Erläuterung der Erfindung wesentlichen Details.

Dargestellt sind ein Verschluss 2, ein Verschlussring 3 sowie angedeutet ein Waffenrohr 4. Vorzugsweise unterhalb des Weges, den der Verschluss 2 zur geradlinigen Zuführung einer Munition / Patrone 5 innerhalb der Waffe 1 zurücklegt, ist eine Steuerkulisse 11 einer Funktionssteuerung 10 angeordnet, die jeweils in Draufsichten in den Fig. a aufgezeigt ist (wird noch ausgeführt). Die Steuerkulisse 11 besitzt eine mit einem großen S vergleichbare Form, wobei die mittige Führungszone der Kulisse 11 bis zu den leicht gekrümmten Kurvenenden gestreckt ist (∫).

In einer bevorzugten Ausführung wird die Steuerkulisse 11 durch eine geteilte Schiene 8 gebildet. Vorzugsweise mittig im Bereich 8.1 überlappen sich die beiden Schienenhälften 8.2, 8.3.

Als Antrieb 6 ist in diesem Ausführungsbeispiel eine umlaufende Kette angedeutet. Dieser Antrieb 6 wirkt mit einem verschlussseitig eingebundenen verschiebbaren Schieber 7 funktional zusammen. Im Schieber 7 integriert ist eine Antriebskulisse 12, die, neben der waffenseitig (8) eingebundenen Steuerkulisse 11, Bestandteil der Funktionssteuerung 10 ist. Die Antriebskurve 12 weist beginnend mit einer kurzen Geraden einen leicht s -förmigen Anstieg 12.1 im vorderen Bereich auf, der sich danach wieder in einer Geraden 12.2 verliert.

Ein mit dem Verschluss 2 verbundener Pleuel 14 greift innerhalb der Antriebskulisse 12 (auch Pleuelschubkurve genannt) sowie der Steuerkulisse 11 ein. Mit Verstellen des Schiebers 7 über den Antrieb 6 wird der am Schieber 7 befindliche Pleuel 14 innerhalb der beiden Kulissen 11, 12 geführt. Durch das Bewegen des Pleuels innerhalb der Kurven 11, 12 wird der Verschluss 2 entsprechend geradlinig vor und zurück bewegt.

Eine vorzugsweise gleichfalls im Schieber 7 integrierte Verriegelungskulisse 13 dient zum Verriegeln / Entriegeln des Verschlusses 2 im Gebrauch der Waffe 1 (wird noch ausgeführt). Für diese Variante weist der Schieber 7 eine zur vertikalen Ebene vorzugsweise leicht angestellte Fläche 7.1 auf, in der die Verriegelungskurve 13 eingebunden ist, damit ein am Verschlussring 3 angebrachter Bolzen 3.1 in diese Kulisse 13 eingreifen kann.

Fig. 2 zeigt eine Sichtdarstellung auf das Verschlusssystem in Sicht A-A aus Fig. 1. Hierbei besser erkennbar die seitlich angestellte Fläche 7.1.

Die Funktionsweise ist wie folgt:

Der Pleuel 14 befindet sich in der so genannten Ausgangsstellung A (Fig. 1) in der Verschlussbeladeposition 20 der Kulisse 11. Parallel dazu liegt der Pleuel 14 am gerade verlaufenden Anfang der Antriebskulisse 12. Die Patrone 5 kann in dieser Position in den Verschluss 2 gelegt werden. Durch den Antrieb 6 wird anschließend der Schieber 7 bewegt, der Pleuel 14 aus der Verschlussbeladeposition 20 geführt, wobei der Pleuel 14 in die gestreckte Führungszone der Steuerkulisse 11 und die ansteigende Kurve 12.1 der Antriebskulisse 12 überführt wird. In Weiterführung wird durch den Schieber 7 der Pleuel 14 entlang der Steuerkulisse 11 verschoben und damit der Verschluss 2 mit Patrone 5 in die so genannten Zuführposition (-stellung) 21 gebracht (Fig. 3, 3a).

Mit einer weiteren Verstellung des Schiebers 7 nimmt der Pleuel 14 am leicht gebogenen Ende der Steuerkurve 11 die Verriegelungs- und Schussposition (Parkposition) 22 ein, während der Pleuel 14 in dieser Phase vom Anstieg 12.1 in die Gerade 12.2 der Antriebskulisse 12 gelangt. Beispielsweise zeitgleich greift der Bolzen 3.1 des Verschlussringes 3 in die Verriegelungskulisse 13 am Schieber 7 ein, zumindest jedoch dann, wenn der Verschluss 2 den Verschlussring 3 um das Waffenrohr 4 erreicht hat und die Patrone 5 in das Waffenrohr 4 (Patronenlager) greift. Der am Verschlussring 3 befindliche Bolzen 3.1 beginnt seinerseits durch das Führen innerhalb der Kulisse 13 mit dem Verriegeln durch Drehen des Verriegelungsringes 3, wenn der Bolzen 3.1 die entsprechende Kurvenform in der Kulisse 13 durchläuft (Fig. 4, 4a). Der Pleuel 14 selbst befindet sich weiterhin in einer so genannten Parkposition 22 zusammen mit dem Verschluss 2 und wird selber nicht mehr weiter bewegt, nur der Schieber 7, wobei die Antriebskulisse 12 weiter über den Pleuel 14 gleitet, um die Verriegelungskulisse 13 abzulaufen.

In Fig. 5 nimmt das System die so genannte Schussauslösestellung ein. Der Verschluss 2 ist durch den Verschlussring 3 verriegelt, die Schussauslösung wird initiiert, der Antrieb 6 läuft kontinuierlich weiter und bewegt den Schieber 7 weiter während der Pleuel 14 in der Parkposition der Steuerkulisse 11 verbleibt und innerhalb der Antriebskulisse 12 des Schiebers 7 gleitet. Der Bolzen 3.1 des Verrieglungsringes 3 gleitet gleichfalls weiter innerhalb der Verriegelungskurve 13, ohne seinerseits den Ring 3 zu verstellen.

Nachdem der Schuss gebrochen ist (Fig. 6, 6a), wird der Schieber 7 durch den kontinuierlich laufenden Antrieb 6 nunmehr in die entgegen gesetzte Richtung geführt, es werden die vorher beschriebenen Schritte in umgekehrter Reihenfolge durchgeführt. Der Verschluss 2 wird gelöst (entriegelt) durch Drehen des Verschlussringes 3 in entgegen gesetzter Richtung, der Pleuel 14 wird aus der Parkposition geholt und der Verschluss 2 in die Ausgangsstellung zurückgeführt.

Zur Verbesserung der Schussauslösung in der Schussauslöseposition sieht die Lösung vor, in der Schiene 8 mit der Steuerkulisse 11 ein so genanntes Rücklaufspiel R einzubinden. Dieses Spiel R berücksichtigt den Rücklaufweg des Waffenrohres 4 mit Verschluss 2.

## Patentansprüche

1. Funktionssteuerung (10) zum geradlinigen Zuführen einer Munition (5) in ein Waffenrohr (4) einer Waffe (1) mit einem geradlinig zu verstellenden Verschluss (2) sowie einem Antrieb (6) eine Steuerkulisse (11), die in einer vertikaler Ebene parallel zum zu verstellenden Verschluss (2) angeordnet ist, **gekennzeichnet durch**
- eine Antriebskulisse (12), die parallel zur Steuerkulisse (11) ausgerichtet mit dieser funktional zusammenwirkt,
- die Antriebskulisse (12) zur Steuerkulisse (11) verstellbar ist, wobei
- zum Verstellen des Verschlusses (2) ein mit diesem Verschluss (2) verbundenes Mittel (14) in den Kulissen (11, 12) eingreifend entlang dieser Kulissen (11, 12) geführt wird.

2. Funktionssteuerung nach Anspruch 1, **dadurch gekennzeichnet, dass** die Antriebskulisse (12) in einem Schieber (7) eingebunden ist, welcher durch den Antrieb (6) bewegt wird.

3. Funktionssteuerung nach Anspruch 1 oder 2, **dadurch gekennzeichnet, dass** die Steuerkulisse eine mit einem großen S vergleichbare Form besitzt, wobei die mittige Führungszone der Kulisse (11) bis zu den leicht gekrümmten Kurvenenden gestreckt ist und die Antriebskulisse (12) beginnend mit einer kurzen Geraden einen leicht s - förmigen Anstieg 12.1 im vorderen Bereich aufweist, der sich danach wieder in einer Geraden 12.2 verliert.

4. Funktionssteuerung nach einem der Ansprüche 1 bis 3, **dadurch gekennzeichnet, dass** der Antrieb (6) des Mittels (14) als Universalantrieb eine umlaufende Kette, ein Gestänge, ein Motor oder dergleichen sein kann.

5. Funktionssteuerung nach einem der Ansprüche 1 bis 4, **dadurch gekennzeichnet, dass** das Mittel (14) ein Pleuel ist.

6. Funktionssteuerung nach einem der Ansprüche 1 bis 5**, dadurch gekennzeichnet, dass** die Steuerkulisse (11) durch eine geteilte Schiene (8.2, 8.3) gebildet, welche sich vorzugsweise im mittigen Bereich (8.1) überlappen.

7. Funktionssteuerung nach Anspruch 6, **dadurch gekennzeichnet, dass** in diese Schiene (8) mit der Steuerkulisse (11) ein so genanntes Rücklaufspiel (R) eingebunden ist, welches dem Rücklaufweg des Waffenrohres (4) mit Verschluss (2) entspricht.

8. Funktionssteuerung nach einem der Ansprüche 1 bis 7, **dadurch gekennzeichnet, dass** eine weitere Verriegelungskulisse (13) zum Verriegeln / Entriegeln des Verschlusses (2) dient.

9. Funktionssteuerung nach Anspruch 8, **dadurch gekennzeichnet, dass** die Verriegelungskulisse (13) im Schieber (7) integriert ist, wozu der Schieber (7) eine leicht angestellte Fläche (7.1) besitzt, so dass ein am waffenseitig angebrachten und verdrehbaren Verschlussring (3) angebrachter Bolzen (3.1) in diese Kulisse (13) eingreifen und in dieser geführt werden kann.

10. Funktionssteuerung nach einem der Ansprüche 1 bis 9, **dadurch gekennzeichnet, dass** sie unterhalb des Weges, den der Verschluss (2) zur geradlinigen Zuführung der Munition (5) innerhalb der Waffe (1) zurücklegt, angeordnet ist.

## Claims

1. Function controller (10) for linear feeding of a round (5) into a weapon barrel (4) of a weapon (1) with a breech (2), which can be moved in a straight line, and with a drive (6), and a control guide (11) which is arranged on a vertical plane parallel to the breech (2) which can be moved, **characterized by**
- a drive guide (12) which is aligned parallel to the control guide (11) and functionally interacts with it,
- the drive guide (12) can be moved with respect to the control guide (11), wherein
- in order to move the breech (2), a means (14) which is connected to this breech (2) is guided in the guides (11, 12) such that it engages along these guides (11, 12).

2. Function controller according to Claim 1, **characterized in that** the drive guide (12) is integrated in a slide (7) which is moved by the drive (6).

3. Function controller according to Claim 1 or 2, **characterized in that** the control guide has a shape which is comparable to an upper case S, wherein the central guide zone of the guide (11) is stretched as far as the slightly curved curve ends, and the drive guide (12) has a slightly s-shaped rise 12.1 in the front area, starting with a short straight line, which rise 12.1 then merges again into a straight line 12.2

4. Function controller according to one of Claims 1 to 3, **characterized in that** the drive (6) for the means (14), as a universal drive, may be a revolving chain, a linkage, a motor or the like.

5. Function controller according to one of Claims 1 to 4, **characterized in that** the means (14) is a connecting rod.

6. Function controller according to one of Claims 1 to 5, **characterized in that** the control guide (11) is formed by a split rail (8.2, 8.3), which preferably overlap in the central area (8.1).

7. Function controller according to Claim 6, **characterized in that** a so-called recoil play (R) is integrated in this rail (8) with the control guide (11), and corresponds to the recoil movement of the weapon barrel (4) with the breech (2).

8. Function controller according to one of Claims 1 to 7, **characterized in that** a further locking guide (13) is used for locking/unlocking of the breech (2).

9. Function controller according to Claim 8, **characterized in that** the locking guide (13) is integrated in the slide (7), for which purpose the slide (7) has a slightly angled surface (7.1) such that a bolt (3.1), which is fitted to the breech ring (3), which can rotate and is fitted on the weapon side, can engage in this guide (13) and can be guided in it.

10. Function controller according to one of Claims 1 to 9, **characterized in that** the function controller is arranged under the path which the breech (2) travels on for linear feeding of the round (5) within the weapon (1).

## Revendications

1. Commande de fonctionnement (10) qui amène en ligne droite une munition (5) dans un tube de canon (4) d'une arme (1) qui présente une fermeture (2) à déplacer en ligne droite ainsi qu'un entraînement (6),
un coulisseau pilote (11) étant disposé dans un plan vertical parallèlement à la fermeture (2) à déplacer,
**caractérisée par**
un coulisseau d'entraînement (12) orienté parallèlement au coulisseau pilote (11) et coopérant fonctionnellement avec ce dernier,
le coulisseau d'entraînement (12) pouvant être déplacé par rapport au coulisseau pilote (11),
et en ce que pour déplacer la fermeture (2), un moyen (14) relié à cette fermeture (2) est guidé dans les coulisseaux (11, 12) et s'engage le long de ces coulisseaux (11, 12).

2. Commande de fonctionnement selon la revendication 1, **caractérisée en ce que** le coulisseau d'entraînement (12) est maintenu dans un poussoir (7) qui est déplacé par l'entraînement (6).

3. Commande de fonctionnement selon la revendication 1 ou 2, **caractérisée en ce que** la forme du coulisseau pilote est comparable à celle d'un grand S, la zone centrale de guidage du coulisseau (11) s'étendant jusqu'aux extrémités légèrement incurvées de la courbe, et le coulisseau d'entraînement (12) présente dans sa partie avant une montée 12.1 légèrement en forme de s qui commence par une courte ligne droite et qui se prolonge ensuite en une ligne droite 12.2.

4. Commande de fonctionnement selon l'une des revendications 1 à 3, **caractérisée en ce que** l'entraînement (6) du moyen (14) qui sert d'entraînement universel peut être une chaîne sans fin, une tringlerie, un moteur ou similaires.

5. Commande de fonctionnement selon l'une des revendications 1 à 4, **caractérisée en ce que** le moyen (14) est une bielle.

6. Commande de fonctionnement selon l'une des revendications 1 à 5, **caractérisée en ce que** le coulisseau pilote (11) est formé par un rail (8.2, 8.3) divisé dont les parties se superposent de préférence dans la zone centrale (8.1).

7. Commande de fonctionnement selon la revendication 6, **caractérisée en ce qu'**un jeu dit de recul (R) est prévu dans ce rail (8) avec le coulisseau pilote (11) et correspond au parcours de recul du tube de canon (4) doté de la fermeture (2).

8. Commande de fonctionnement selon l'une des revendications 1 à 7, **caractérisée en ce qu'**un autre coulisseau de verrouillage (13) sert à verrouiller et/ou déverrouiller la fermeture (2).

9. Commande de fonctionnement selon la revendication 8, **caractérisée en ce que** le coulisseau de verrouillage (13) est intégré dans le poussoir (7), et dans ce but, le poussoir (7) présente une surface (7.1) légèrement montante de telle sorte qu'un pointeau (3.1) installé sur une bague de fermeture (3) prévue sur l'arme et rotative peut s'engager dans ce coulisseau (13) et être guidé dans ce dernier.

10. Commande de fonctionnement selon l'une des revendications 1 à 9, **caractérisée en ce qu'**elle est disposée en dessous du parcours que suit la fermeture (2) pour amener la munition (5) en ligne droite à l'intérieur de l'arme (1).
